# DEMANDE DE BREVET EUROPEEN

(11) **EP 0 273 022 A2**
(43) Date de publication de la demande: **29.06.1988**
(21) Numéro de dépôt: 87870183.8
(22) Date de dépôt: 17.12.1987
(51) Int. Cl.: G09F 1/00, G09F 7/18

(54) **Porte-information ou porte-horaire fixé sur un poteau**

(30) Priorité: 24.12.1986 BE 217604
(71) Demandeur: Société des Transports intercommunaux de Bruxelles, B-1060 Bruxelles (BE)
(72) Inventeur: Mertens, Marcel, B-3200 Kessel-Lo (BE)

(57) **Abrégé**

L'invention a trait à un support d'information ou support d'horaires destiné à être fixé à un poteau. Il est composé d'une gaine transparente (10) à section elliptique, placée autour d'un poteau (P) et servant à contenir l'information. La gaine transparente est bouclée à ses parties inférieure et supérieure par des disques elliptiques de support (1, 3), composés chacun de deux parties et pourvus d'un collet circulaire (5, 7). Les deux moitiés de chaque disque de support sont munies d'une vis pouvant être serrée contre le poteau de façon à ce que l'ensemble soit fixé au poteau.

L'information doit être apposée derrière chacune des parties transparentes (10) sur une carte souple dont la largeur est égale à la demie circonférence de la section elliptique. La hauteur de la carte souple est égale à celle de la partie transparente.

## Description

L'invention a trait à un support d'information destiné à être fixé sur un poteau. Ledit support se compose d'une gaine transparente à section elliptique placée autour d'un poteau et servant à contenir l'information. Il convient surtout à être placé comme support d'horaires à proximité d'un arrêt d'autobus ou de tramway.

Le support d'information le plus courant est celui composé d'une plaque plate munie d'une vitre ou d'une petite armoire pouvant être fixée au poteau par des attaches ou des colliers.

Le but principal de l'invention réside dans le fait que le support d'information peut être monté tant sur des poteaux neufs que sur des poteaux déjà existants et qu'il peut rapidement et aisément être enlevé des poteaux ou même être démonté alors qu'il est encore attaché au poteau, et ce pour modifier ou enlever l'information.

Par ailleurs, l'invention a pour but d'assurer que la composition du produit constituant la partie transparente puisse être fabriquée facilement et économiquement et qu'elle satisfasse surtout aux exigences se rapportant au vandalisme et aux intempéries.

La conception du support d'information est telle qu'il peut être fixé sur des poteaux dont il est difficile de le glisser via son extrémité supérieure, c'est-à-dire des poteaux dont la partie supérieure est déjà munie d'une information ou d'un signal.

Un autre but de l'invention est d'assurer une parfaite lisibilité de l'information. Par conséquent, il a été opté pour une section elliptique du support d'information permettant d'obtenir la plus grande surface de lecture possible, avec une courbure minimum.

Le brevet suisse n^{o} CH-A-370635 concerne un support de publicité démontable, fixé sur un poteau de parcmètre. Ce support cylindrique d'information est pourvu dans ses parties inférieure et supérieure d'un disque divisé en deux moitiés entre lesquelles est placé le support de texte. Chacune de ces parties du disque est munie d'une rainure pour la fixation du support de texte; ces parties sont serrées les unes contre les autres au moyen de trois vis.

Chacune des moitiés des parties en forme de disque est pourvue de deux trous dont un est fileté permettant de serrer les deux moitiés au moyen de vis adéquates de sorte que le noyau ainsi formé est pressé contre le poteau de parcage.

Il n'est pas clair si l'information est apposée à l'intérieur ou à l'extérieur du support cylindrique. Si l'information est apposée à l'extérieur du support, elle n'est pas protégée contre les intempéries et les actes de vandalisme. Si l'horaire est apposé à l'intérieur, le support de texte doit être fabriqué en matériau transparent solide. Dans le cas où ce support de publicité est utilisé comme support d'horaires, il doit permettre un changement simple et aisé des feuillets d'horaires étant donné que cette opération se fait deux à quatre fois par an. Dans cette invention, le changement de l'information nécessite beaucoup de main d'oeuvre à cause de sa complexité mécanique, et est donc onéreux.

Par ailleurs, cette invention ne tient nullement compte des différences importantes de diamètres des divers poteaux. En utilisant la fixation proposée, il y aura soit une ouverture par laquelle l'eau de pluie peut s'infiltrer, soit une force de serrage insuffisante autour du poteau.

Le brevet belge n^{o} BE-A-370.061 propose un support d'information composé d'un cylindre publicitaire transparent monté au sommet d'un poteau. En raison de sa structure, une telle invention est utilisable pour la publicité mais pas indiquée pour les horaires. Il n'est d'ailleurs pas décrit comment on peut accéder au cylindre transparent, ni si cet accès est possible.

Le brevet européen n^{o} 0.017.426 décrit un support cylindrique d'information pouvant être monté autour d'un poteau. Ce support est composé d'un disque supérieur et d'un disque inférieur serrant un cylindre transparent servant de support de texte. Chacun de ces disques est muni d'une rainure de fixation du support de texte et d'un boulon pouvant être tourné contre le poteau, de sorte que le disque soit serré contre celui-ci. Du fait que ces disques sont constitués d'une seule pièce, ils doivent être montés en les glissant via l'extrémité du poteau. Par conséquent, le poteau doit être libre de tout autre montage, comme par exemple des plaques d'arrêt.

Le diamètre réduit du cylindre transparent diminue très fortement la lisibilité des horaires. On n'a pas de vue d'ensemble de l'horaire.

Dans ce brevet il n'est pas décrit de quelle façon l'eau de pluie s'écoulant le long des parois du cylindre, est évacuée de l'ornière du disque inférieur. Par condensation de l'eau à l'intérieur du cylindre transparent l'information devient illisible.

Les dessins schématiques en annexe donneront une image plus précise de notre invention :
Figure 1 : vue de face d'un support d'horaires monté sur un poteau.
Figure 2 : vue latérale du support d'horaires monté sur un poteau.
Figure 3 : section - vue latérale de la ligne B-B de la figure 2 avec vue partielle du poteau de support et des parties transparentes contenant l'information.
Figure 4 : section - vue en plan de la ligne A-A de la figure 1 avec vue partielle du poteau de support et des parties transparentes contenant l'information.
Figure 5 : section - vue latérale de la forme modifiée de la ligne B-B de la figure 2.
Figure 6 : section - vue en plan de la forme modifiée de la ligne A-A de la figure 1.

Sur les dessins joints (sur lesquels des parties correspondantes sont indiquées par des chiffres de référence correspondants) la lettre P correspond à un poteau qui dans le présent exemple est cylindrique, pouvant être une partie d'un support de plaque indicatrice de rue, d'arrêt, de plaque routière, etc. et sur lequel l'information est apposée.

La partie inférieure et la partie supérieure du support d'information comportent deux disques de support elliptiques composés chacun de deux pièces, respectivement 1, 2 et 3, 4. Chacune des moitiés 1, 2, 3 et 4 est munie d'un collet semi-circulaire 5, 6, 7 et 8 lequel déborde latéralement aux deux extrémités de ces moitiés. A l'intérieur de chacun des disques de support se trouvent des bandes 9 servant de support et d'attache des parties transparentes 10. Chacune des moitiés 1, 2, 3 et 4 comporte deux trous 11 à travers desquels on peut passer un boulon. Dans les collets 6 et 8 des moitiés 2 et 4 se trouve une vis 12 qui peut être serrée contre le poteau. Les moitiés 3 et 4 sont pourvues d'un trou pour l'évacuation éventuelles des eaux de pluie.

L'intérieur des collets 5 et 6 fait fonction de corniche pour l'écoulement des eaux de pluie infiltrées, empêchant que ces eaux dégoulinent par les parties transparentes 10.

L'information doit être placée derrière chacune des parties transparentes 10, sur une carte souple dont la largeur est égale à la distance, mesurée suivant la circonférence, entre les points 14 et 15. La hauteur de la carte souple est égale à celle de la partie transparente.

Pour monter ce système sur un poteau, les moitiés opposées 3 et 4 doivent être placées sur les faces opposées du poteau P. Ces deux moitiés sont alors serrées l'une contre l'autre au moyen de deux boulons 13 à travers l'ouverture 11. Les deux moitiés sont ainsi fixées l'une à l'autre. Après serrage de la vis 12, le disque de support inférieur peut être fixé à la hauteur voulue sur le poteau P.

Un disque de la même espèce, mais placé en position inversée, formé par 1 et 2, est placé de la même façon sur le poteau P en vue de servir comme disque de support supérieur pour les parties transparentes. Les parties transparentes 10 sont alors glissées entre les bandes 9 du disque de support inférieur, de sorte que les parties recourbées 16 et 17 ainsi que 18 et 19 sont parfaitement serrées les unes contre les autres.

Ensuite le disque de support supérieur formé par 1 et 2 est poussé vers le bas en vue de serrer les parties transparentes 10 entre bandes 9. Après serrage de la vis 12 dans le collet 5 le support d'information est solidement fixé sur le poteau P.

Dans sa forme modifiée (figures 5 et 6 du dessin) l'invention montre un disque ressemblant aux disques précités composés de 1, 2 et 3, 4 mais ne formant qu'une partie et pouvant servir de disque de soutien pour le support d'information.

Chaque disque 20 et 21 et leur collet respectif 22 et 23 ont une ouverture commune à travers de leur partie centrale avec un diamètre légèrement supérieur à celui du poteau P, de façon à ce que les disques de support 20 et 21 puissent se glisser facilement sur le poteau P et être maintenus dans la position souhaitée sur le poteau P au moyen des vis respectives 12. Les parties transparentes sont montées comme pour la forme de base.

Dans les deux formes de l'invention décrites ci-avant les disques de support sont présentés dans une configuration elliptique avec des collets circulaires, mais il y a lieu de signaler que ces collets peuvent être modifiés facilement afin d'être montés sur des poteaux non circulaires.

Pour remplacer l'information, il y a lieu pour les deux formes de desserrer la vis 12 du disque de support supérieur, de refixer ce dernier plus haut sur le poteau, d'enlever l'ancienne information, de placer la nouvelle et finalement de repositionner le disque de support.

## Revendications

1. Support d'information et plus particulièrement support d'horaires pouvant contenir deux documents; il sera démontable , devra être fixé à un poteau et présenter les caractéristiques suivantes :
- il sera composé de deux disques de support elliptiques chacun pourvu d'une ouverture centrale permettant sa fixation autour d'un poteau;
- le disque de support inférieur devra être muni d'ouvertures pour l'écoulement des eaux et le disque de support supérieur d'une corniche;
- un jeu de collets cylindriques devra être fixé autour du poteau, soit au-dessus, soit en dessous des disques précités;
- chaque disque de support et chaque collet devront être composés de moitiés amovibles, placées face à face , ayant des alésages communs, permettant leur assemblage au moyen d'un boulon, et des moyens pour la fixation démontable des disques elliptiques précités à la même hauteur sur le poteau;
- tous les disques seront pourvus d'une rainure dans laquelle sont maintenues les parties transparentes dans les disques de support précités.

2. Support d'information et plus particulièrement support d'horaires pouvant contenir deux documents; il sera démontable et devra présenter les caractéristiques suivantes :
- il sera composé de deux disques de support elliptiques chacun pourvu d'une ouverture centrale permettant le passage du poteau;
- le disque de support inférieur devra être muni d'ouvertures pour l'écoulement des eaux et le disque de support supérieur d'une corniche;
- un jeu de collets cylindriques, dont l'un sera placé au-dessus du disque de support supérieur et l'autre en dessous du disque de support inférieur et des moyens dans les collets précités pour la fixation démontable des disques ovales à la même hauteur sur le poteau;
- chaque disque de support sera pourvu d'une rainure dans laquelle sont maintenues les parties transparentes entre les disques précités.
